# EUROPÄISCHE PATENTSCHRIFT

(11) **EP 0 527 507 B1**
(45) Veröffentlichungstag und Bekanntmachung des Hinweises auf die Patenterteilung: **22.03.1995**
(21) Anmeldenummer: 92118059.2
(22) Anmeldetag: 16.07.1991
(51) Int. Cl.: B02C 18/14, B02C 18/18

(54) **Häcksler**
Chopper
Hacheur

(30) Priorität: 28.07.1990 DE 4024060
(43) Veröffentlichungstag der Anmeldung: 17.02.1993
(62) Teilanmeldung aus: 91111877.6
(73) Patentinhaber: Lescha Maschinenfabrik GmbH & Co. KG i.K., D-86368 Gersthofen (DE)
(72) Erfinder: Karg, Erwin, W-8902 Neusäss (DE)
(74) Vertreter: Munk, Ludwig, Dipl.-Ing.

(56) Entgegenhaltungen:
- DE-A- 3 036 235
- FR-A- 2 387 685
- US-A- 4 351 488
- US-A- 4 454 995

## Beschreibung

Die Erfindung betrifft einen Häcksler zum Zerkleinern von verrottbarem Material, insbesondere holzigen Gartenabfällen wie Astmaterial, mit einer im Bereich des unteren Endes eines Beschickungsschachts angeordneten, antreibbaren Schneidwalze, die mit zur Achse des Beschickungsschachts quer verlaufender Achse angeordnet ist und umfangsseitige Schneidzähne aufweist, zwischen denen Zahnlücken vorgesehen sind.

Ein Häcksler dieser Art ist aus der DE 30 36 235 A1 bekannt. Diese bekannte Anordnung besitzt keine Einrichtung zur Pressung und Quetschung des zu häckselnden Materials. Die Folge davon ist ein schlechter mechanischer Aufschluß des gehäckselten Materials, wodurch der spätere Angriff von Verrottungsorganismen erschwert wird. Es ist daher ein sehr langsamer Verrottungsprozess zu erwarten.

Die US-A 4 351 488 zeigt eine Vorrichtung zum Zerkleinern von Plastikabfällen, die ebenfalls eine am unteren Ende eines Beschickungsschachts angeordnete Schneidwalze aufweist, die mit über den Walzenumfang vorspringenden Messerleisten bestückt ist, die in jeweils zugeordneten, den Walzenumfang unterbrechenden Nuten angeordnet sind. Die Messerleisten der Schneidwalze wirken mit einem stationären Gegenmesser zusammen, das auf einer die Schneidwalze flankierenden Schiene aufgenommen ist, die unverstellbar angeordnet ist. Bei einer Anordnung dieser Art wird das in deen Einzugsbereich der Schneidwalze gelangende Material mit einer dem Überstand der Messerleisten über den Walzenumfang entsprechender Spandicke zerspant. Eine über den bei diesem Zerspanungsvorgang erfolgenden Kraftangriff hinausgehende Pressung und Quetschung des zerspanten Materials findet nicht statt. Im Falle der Verwendung einer derartigen Anordnung zum Zerkleinern von verrottungsfähigem Material würde daher keine nennenswerte Quetschung und Aufsplitterung des Zerkleinerungsmaterials erfolgen.

Hiervon ausgehend ist es daher die Aufgabe der vorliegenden Erfindung, einen gattungsgemäßen Häcksler zum Zerkleinern von verrottbarem Material mit einfachen und kostengünstigen Mitteln so zu verbessern, daß ein guter mechanischer Aufschluß des Häckselmaterials erreicht wird.

Diese Aufgabe wird erfindungsgemäß dadurch gelöst. daß die Schneidwalze von einer mit ihrer absteigend sich bewegenden Umfangshälfte einen nach unten sich verengenden Zwickel bildenden, gegenüber der Schneidwalze einstellbaren Pressplatte flankiert ist, die das von den Schneidzähnen der Schneidwalze erfaßte Material in die zwischen den Schneidzähnen vorgesehenen Zahnlücken hineindrückt.

Diese Maßnahmen stellen sicher, daß das von den Schneidzähnen entlang der Preßplatte eingezogene Material zuverlässig gepreßt und gequetscht und dabei aufgesplittert wird. Da das in die Zahnlücken hineingedrückte Material innerhalb der Zahnlücken seitlich auszuweichen sucht, ergibt sich eine besonders gute Aufsplitterung. Zudem bewirken die erfindungsgemäßen Maßnahmen auch die Verhinderung von Schlaglärm. Dadurch, daß das von den Schneidzähnen entlang der praktisch als Zuführtisch fungierenden Preßplatte eingezogene Material an diese angelegt und angepreßt wird, sind ein zuverlässiger Niederhalteeffekt und damit die Ausschaltung von Schlaglärm sowie ein zuverlässiger Einzug und Trennschnitt gewährleistet.

Zweckmäßig können die Zahnlücken einen Querschnitt aufweisen, der etwa der Hälfte der Fläche eines durch den Kopfkreis der Schneidwalze, die an diese angestellte Preßplatte und eine auf die Preßplatte senkrecht auftreffende Tangente an den Kopfkreis der Schneidwalze begrenzten Quetschdreiecks entspricht. Diese Maßnahmen ergeben eine besonders zu bevorzugende Optimierung bezüglich Schneid- und Quetschwirkung und damit einen besonders zuverlässigen mechanischen Aufschluß des Häckselmaterials.

Eine weitere, besonders zu bevorzugende Maßnahme kann darin bestehen, daß die Schneidzähne spanwinkellos ausgebildet sind. Dadurch, daß kein Spanwinkel vorgesehen ist, können vergleichsweise große Heil- und Freiwinkel vorgesehen sein. Dies ergibt eine besonders große Kopfdicke und damit eine besonders hohe Stabilität der Schneidzähne. Der Hauptvorteil dieser Maßnahme ist aber darin zu sehen, daß die spanwinkellosen Schneidzähne langsam in das zu häckselnde Material hineinschneiden und dieses dementsprechend zuverlässig einziehen, ohne es vorschnell abzuschneiden. Hierbei können daher die vorteilhaften Preß- und Quetschwirkungen der Preßplatte besonders gut zum Tragen kommen.

Weitere vorteilhafte Ausgestaltungen und zweckmäßige Fortbildungen der übergeordneten Maßnahmen ergeben sich aus den restlichen Unteransprüchen in Verbindung mit der nachstehenden Beschreibung des in der Zeichnung dargestellten Beispiels.

Dieses enthält einen bezüglich der liegenden Schneidwalze radial geführten Vertikalschnitt durch den Einzugs- und Schnittbereich eines erfindungsgemäßen Gartenhäckslers.

Der in der Zeichnung dargestellte Gartenhäcksler besteht aus einem auf Beinen 1 hochstehenden Schneid- und Quetschwerk 2 mit einer mit horizontaler Achse angeordneten, langsam, hier mit 50 Umdrehungen/min., antreibbaren Schneidwalze 3, die mit über ihre Länge durchgehenden, im Querschnitt sägezahnförmigen Schneidzähnen 10 versehen ist. Oberhalb der Schneidwalze 3 ist ein mit senkrechter Achse angeordneter Zuführschacht 4 und unterhalb davon ein mit senkrechter Achse angeordneter Auswurfschacht 5 vorgesehen. Am oberen Ende des Zuführschachts kann ein Einwurftrichter vorgesehen sein. Zur Aufnahme der genannten Elemente besitzt das Schneid- und Quetschwerk 2 zwei seitliche, parallele Lagerschilde 7, auf denen die Schneidwalze 3 gelagert und an denen der Zuführschacht 4 und Auswurfschacht 5 mit schildparallelen Seitenwänden anliegen und befestigt sind.

Die über den ganzen lichten Abstand zwischen den Lagerschilden 7 durchgehende Schneidwalze 3 wirkt im Bereich ihrer nach unten sich bewegenden Umfangshälfte mit einer Preßplatte 17 zusammen, der hier eine davon separate Gegenmesseranordnung nachgeordnet ist. Die Preßplatte 17 ist an einer die beiden Lagerschilde 7 überbrückenden Traverse 18 einstellbar aufgenommen, wie durch Stellschrauben 19 angedeutet ist. Die Preßplatte 17 wird so eingestellt, daß sie den Kopfkreis K der Schneidwalze 3 kollisionsfrei tangiert, wie bei 24 angedeutet ist. Hier ist die Preßplatte 17 zur Bildung eines Trichtereffekts vom Schneidwalzenumfang weggeneigt, so daß der Kopfkreis K unterhalb der Höhe der Achse der Schneidwalze 3 tangiert wird.

Im der Berührungsstelle der Preßplatte 17 am Kopfkreis K vorgeordneten Zwickel 20 finden der Einzug des hier in Form eines Asts 21 angedeuteten, zu häckselnden Materials sowie eine Pressung und Quetschung dieses Materials statt. Der Materialeinzug wird dabei durch die einzugsseitig absteigend sich bewegenden, in das einzuziehende Material einschneidenden Schneidzähne 10 der Schneidwalze 3 bewirkt. Die Schneidzähne 10 der Schneidwalze 3 besitzen einen vergleichsweise großen Keilwinkel von 60° und einen Freiwinkel von 30°. Ein Spanwinkel ist nicht vorgesehen. Hierdurch lassen sich zum einen eine vergleichsweise große Kopfdicke der Schneidzähne 10 von hier 5mm und damit eine hohe Zahnstabilität erreichen und zum anderen auch ein vorschneller Schnitt vermeiden. Die spanwinkellosen Schneidzähne 10 schneiden nämlich vergleichsweise langsam in das einzuziehende Material ein. Dieses wird demnach zuverlässig eingezogen, aber nicht vorschnell abgeschnitten.

Das von den über die Walzenlänge durchgehenden Zähnen 10 entlang der als Zuführtisch fungierenden Preßplatte 17 eingezogene Material wird während des Einzugs an die Preßplatte 17 angepreßt und dabei in die zwischen den Schneidzähnen 10 vorhandenen Zahnlücken 22 hineingedrückt, wobei innerhalb der ebenfalls über die Walzenlänge durchgehenden Zahnlücken 22 selbstverständlich ein seitliches Ausweichen des Materials stattfindet. Aufgrund dieses Quetsch- und Preßvorgangs wird das zu bearbeitende Material bereits einem guten mechanischen Aufschluß unterzogen, der einen späteren Angriff von Verrottungsorganismen erleichtert.

Um eine zuverlässige und ausreichend schnelle Abarbeitung des zu häckselnden Materials zu bewerkstelligen, beträgt, wie durch unterschiedliche Schraffuren verdeutlicht ist, der Querschnitt der Zahnlücken 22 50% des Querschnitts des als Quetschdreieck fungierenden Zwickels 20 zwischen dem Kopfkreis K, der diesen tangierenden Preßplatte 17 und einer senkrecht auf diese auftreffenden Tangente an den Kopfkreis K. Die Länge der oberen, durch die genannte Tangente gebildeten Begrenzung 23 des Quetschdreiecks entspricht der Hälfte des Kopfkreisdurchmessers D der Schneidwalze 3. Die optimale Größe für die maximal verarbeitbare Astdicke ist etwas kleiner. Diese beträgt 3/10 bis 4/10 des Durchmessers D des Kopfkreises K der Schneidwalze 3.

Infolge des im Bereich des Zwickels 20 stattfindenden Preß- und Quetschvorgangs wird das zu verarbeitende Material aufgesplittet und damit mechanisch aufgeschlossen, was den späteren Angriff von Verrottungsorganismen erleichtert. Gleichzeitig ergibt sich dadurch, daß das zu verarbeitende Material zuverlässig an die Preßplatte 17 angelegt und an diese angepreßt wird, auch ein höchst erwünschter Niederhalteeffekt, durch den nicht nur Schlaglärm verhindert wird, sondern auch ein guter Einzug gewährleistet und ein endgültiger Trennschnitt erleichtert werden.

## Patentansprüche

1. Häcksler zum Zerkleinern von verrottbarem Material, insbesondere holzigen Gartenabfällen wie Astmaterial, mit einer im Bereich des unteren Endes eines Beschickungsschachts (4) angeordneten, antreibbaren Schneidwalze (3), die mit zur Achse des Beschickungsschachts (4) quer verlaufender Achse angeordnet ist und umfangsseitige Schneidzähne (10) aufweist, zwischen denen Zahnlücken (22) vorgesehen sind, **dadurch gekennzeichnet, daß** die Schneidwalze (3) von einer mit ihrer absteigend sich bewegenden Umfangshälfte einen nach unten sich verengenden Zwickel (20) bildenden, gegenüber der Schneidwalze (3) einstellbaren Preßplatte (17) flankiert ist, die das von den Schneidzähnen (10) der Schneidwalze (3) erfaßte Material in die zwischen den Schneidzähnen (10) vorgesehenen Zahnlücken (22) hineindrückt.

2. Häcksler nach Anspruch 1, **dadurch gekennzeichnet, daß** die Schneidwalze (3) über ihre Länge durchgehende Schneidzähne (10) und Zahnlücken (22) aufweist.

3. Häcksler nach einem der vorhergehenden Ansprüche, **dadurch gekennzeichnet, daß** die Schneidzähne (10) im Querschnitt sägezahnartig ausgebildet sind.

4. Häcksler nach einem der vorhergehenden Ansprüche, **dadurch gekennzeichnet, daß** die Schneidzähne (10) spanwinkellos ausgebildet sind.

5. Häcksler nach Anspruch 4, **dadurch gekennzeichnet, daß** die Schneidzähne (10) einen Freiwinkel von 30° und einen Schnittwinkel von 60° aufweisen.

6. Häcksler nach einem der vorhergehenden Ansprüche 4 oder 5, **dadurch gekennzeichnet, daß** die Schneidzähne (10) eine Kopfdicke von 5 mm aufweisen.

7. Häcksler nach einem der vorhergehenden Ansprüche, **dadurch gekennzeichnet, daß** die Zahnlücken (22) einen Querschnitt aufweisen, der etwa der Hälfte der Fläche eines durch den Kopfkreis der Schneidwalze (3), die an diese angestellte Preßplatte (17) und eine auf die Preßplatte (17) senkrecht auftretende Tangente (23) an den Kopfkreis der Schneidwalze (3) begrenzten Quetschdreiecks entspricht.

8. Häcksler nach Anspruch 7, **dadurch gekennzeichnet, daß** der Querschnitt der Zahnlücken (22) 45-50 % der Fläche des Quetschdreiecks beträgt.

## Claims

1. A chopper for the comminution of material able to rot, more particularly woody garden refuse such as branches, comprising a driven cutting cylinder (3) arranged adjacent to the lower end of a charging passage (4) and which is arranged with its axis extending athwart the axis of the charging passage (4) and possesses peripheral cutting teeth (10) between which teeth gaps (22) are provided, characterized in that the cutting cylinder (3) at its downwardly moving peripheral half is flanked by a thrust plate (17) able to be adjusted in relation to the cutting cylinder (3) and defining a downwardly directed narrowing gap (20), such thrust plate (20) pressing the material engaged by the cutting teeth (10) of the cutting cylinder (3) into the teeth gaps (22) provided between the cutting teeth (10).

2. The chopper as claimed in claim 1, characterized in that the cutting cylinder (3) possesses cutting teeth (10) and teeth gaps (22) extending continuously along the length thereof.

3. The chopper as claimed in either of the preceding claims, characterized in that the cutting teeth (10) are like saw teeth in cross section.

4. The chopper as claimed in any one of the preceding claims, characterized in that the cutting teeth (10) are designed without any rake angle.

5. The chopper as claimed in claim 4, characterized in that the cutting teeth (10) possess a clearance angle of 30° and cut angle of 60°.

6. The chopper as claimed in either of the preceding claims 4 and 5, characterized in that the cutting teeth (10) have a head thickness of 5 mm.

7. The chopper as claimed in any one of the preceding claims, characterized in that the teeth gaps (22) have a cross section, which is equal to approximately half the area of a crushing triangle delimited by the head circle of the cutting cylinder (3), the thrust plate (17) set against it and a tangent (23) perpendicularly meeting the thrust plate (17) at the head circle of the cutting cylinder (2).

8. The chopper as claimed in claim 7, characterized in that the cross section of the teeth gaps (22) is equal to 45 to 50 % of the area of the crushing triangle.

## Revendications

1. Broyeur pour broyer des matériaux pouvant se décomposer, notamment des déchets de jardin contenant du bois tels que des branchages, avec un cylindre de coupe (3) disposé dans la région de l'extrémité inférieure d'un puits d'alimentation (4) et pouvant être entraîné, cylindre qui est disposé avec son axe s'étendant transversalement à l'axe du puits d'alimentation (4) et qui présente des dents de coupe (10) sur sa circonférence, entre lesquelles sont prévus des entredents (22), **caractérisé** en ce que le cylindre de coupe (3) est flanqué d'un plateau de pression (17), réglable par rapport au cylindre de coupe (3) et formant, avec la moitié à déplacement descendant de la circonférence du cylindre, un coin (20) qui se rétrécit vers le bas, le plateau de pression (17) pressant le matériau saisi par les dents de coupe (10) du cylindre de coupe (3) dans les entredents (22) prévus entre les dents de coupe (10).

2. Broyeur selon la revendication 1, **caractérisé** en ce que le cylindre de coupe (3) présente des dents de coupe (10) et des entredents (22) s'étendant sur toute sa longueur.

3. Broyeur selon l'une des revendications précédentes, **caractérisé** en ce que les dents de coupe (10) ont une forme de section de dents de scie.

4. Broyeur selon l'une des revendications précédentes, **caractérisé** en ce que les dents de coupe (10) sont réalisées sans angle de coupe orthogonal.

5. Broyeur selon la revendication 4, **caractérisé** en ce que les dents de coupe (10) présentent un angle de dépouille de 30° et un angle de tranchant de 60°.

6. Broyeur selon la revendication 4 ou 5, **caractérisé** en ce que les dents de coupe (10) présentent une épaisseur de tête de 5 mm.

7. Broyeur selon l'une des revendications précédentes, **caractérisé** en ce que les entredents (22) présentent une section qui correspond approximativement à la moitié de la surface d'un triangle d'écrasement formé par le cercle de tête du cylindre de coupe (3), le plateau de pression (17) réglé contre ce cylindre et une tangente au cercle de tête du cylindre de coupe (3) qui rencontre perpendiculairement le plateau de pression (17).

8. Broyeur selon la revendication 7, **caractérisé** en ce que la section des entredents (22) correspond à 45 à 50 % de la surface du triangle d'écrasement.
